# EUROPÄISCHE PATENTSCHRIFT

(11) **EP 3 545 196 B1**
(45) Veröffentlichungstag und Bekanntmachung des Hinweises auf die Patenterteilung: **13.04.2022**
(21) Anmeldenummer: 17768126.9
(22) Anmeldetag: 18.09.2017
(51) Int. Cl.: F04D 13/06, F04D 29/58, F01P 5/12, F04D 29/70

(54) **ELEKTRISCHE KFZ-KÜHLMITTELPUMPE**
MOTOR VEHICLE ELECTRIC COOLANT PUMP
POMPE DE REFROIDISSEMENT ÉLECTRIQUE POUR VÉHICULE À MOTEUR

(30) Priorität: 25.11.2016 DE 102016122784
(43) Veröffentlichungstag der Anmeldung: 02.10.2019
(73) Patentinhaber: Pierburg Pump Technology GmbH, 41460 Neuss (DE)
(72) Erfinder: HEITZIG, Lars, 04229 Leipzig (DE); REICHEL, Clemens, 09661 Rossau (DE); MAETER, DR., Hemke, 01129 Dresden (DE); STEIGER, Falk, 04416 Markkleeberg (DE)
(74) Vertreter: terpatent Patentanwälte ter Smitten Eberlein-Van Hoof Rütten Daubert
(86) Internationale Anmeldenummer: PCT/EP2017/073387
(87) Internationale Veröffentlichungsnummer: WO 2018/095607

(56) Entgegenhaltungen:
- EP-A2- 1 775 478
- DE-A1-102013 107 986
- JP-A- 2007 332 839
- JP-A- 2012 145 022

## Beschreibung

Die Erfindung betrifft eine elektrische KFZ-Kühlmittelpumpe mit einem Gehäuse, das eine Pumpeneinheit und eine Motoreinheit aufweist, wobei die Motoreinheit einen mittels Lagermitteln im Gehäuse gelagerten Motorrotor sowie einen Motorstator besitzt, wobei der Motorrotor ein Laufradorgan und ein in Axialrichtung verlaufendes Antriebsorgan mit einer Drehachse aufweist, wobei an dem Laufradorgan Schaufelelemente der Pumpeneinheit angeordnet sind, wobei Einlass- und Auslassöffnungen in der Pumpeneinheit mit jeweiligen Mittelachsen vorgesehen sind, die ein Durchströmen der Motoreinheit mit einem Kühlfluid der Pumpeneinheit ermöglicht, wobei im Laufradorgan die Auslassöffnungen der Pumpeneinheit vorgesehen sind, wobei die Auslassöffnungen im Motorrotor vorgesehen sind.

Elektrische KFZ-Kühlmittelpumpen mit Auslassöffnungen zur fluidischen Verbindung mit der Saugseite der Pumpeneinheit sind aus dem Stand der Technik hinlänglich bekannt. So offenbart die DE 199 48 972 A1 eine Motorpumpe mit einer Pumpeneinheit und einer Motoreinheit, wobei die Motoreinheit einen als Außenläufer gestalteten Motorrotor besitzt, der ein Laufradorgan mit Schaufelelementen besitzt. Zur Kühlung der Motoreinheit ist es bekannt, zu pumpendes Kühlfluid von einer Druckseite der Pumpeneinheit durch die Motoreinheit hin zu einer Saugseite der Pumpeneinheit zu führen. Gemäß der DE 199 48 972 A1 ist hier eine Öffnung im Gehäuse im Bereich der Pumpeneinheit vorgesehen, durch die das Kühlfluid in die Motoreinheit dringt, wobei das Kühlfluid die Motoreinheit über eine hohl ausgeführte Motorrotorwelle wieder verlässt. Des Weiteren ist es bekannt, dass das Kühlfluid die Motoreinheit über Öffnungen im Lagerbereich der Motorrotorwelle verlässt. In beiden Fällen kann die Funktion und Lebensdauer der KFZ-Kühlmittelpumpe durch Ablagerungen von im Kühlfluid befindlichen Teilchen, wie zum Beispiel Gießsand, beeinträchtigt werden. Insbesondere bei einer Ableitung des Kühlfluids durch den Lagerbereich kommt es zu einer hydroabrasiven Strömung, die zu einem hohen radialen und axialen Lagerverschleiß führt. Aus der DE 10 2009 009898 A1 und der US 2004/0234395 A1 ist es hierzu bekannt, Auslassöffnungen im Laufradorgan vorzusehen, um die Schmutzteilchen über die Auslassöffnungen abzuführen, wobei jedoch noch immer auch eine Verschmutzung des Lagerbereiches stattfindet.

Hierzu ist es aus der EP 3 012 457 A1 bekannt die Auslassöffnungen im Bereich der vom Motorrotormittelpunkt abgewandten Enden der Schaufelelemente an zu ordnen, wobei die Bohrung und damit eine Mittelachse der Auslassöffnungen in Richtung der Schaufelelemente verläuft. Zwar kann der Lagerverschleiß mit einer derartigen Ausführungsform verhindert werden, jedoch zeigt sich auch, dass Schmutzpartikel im zur Motoreinheit gerichteten Raum des Laufradorgans verbleiben und folglich die Ausfallwahrscheinlichkeit der Kühlmittelpumpe erhöhen. Auch die JP 2007-332839 A und die DE 10 2013 107 986 A offenbaren Ausassöffnungen im Rotorbereich, deren Mittelachsen parallel zur Mittelachse des Rotors verlaufen.

Darüberhinaus ist aus der JP 2012-145022 A eine Kühlmittelpumpe mit einem Schmir- bzw. Kühlkreislauf bekannt. Die EP 1 775 478 A2 zeigt eine Kühlmittelpumpe nach dem Oberbegriff des Anspruchs 1, mit Auslasskanälen in einer Nabe des Pumpenlaufrades.

Aufgabe der Erfindung ist es daher, den oben genannten Nachteil auf einfache und kostengünstige Weise zu vermeiden.

Diese Aufgabe wird erfindungsgemäß durch die Merkmale des Anspruchs 1 gelöst.

Durch die beschriebene Ausführung der Kühlmittelpumpe entweichen die Schmutzpartikel über die Auslassöffnung nahezu vollständig, ohne dass Schmutzpartikel im Bereich des Motorrotors verbleiben und gegebenenfalls die Pumpeneinheit beschädigen.

Erfindungsgemäß verlaufen die Auslassöffnungen im Wesentlichen in tangentialer Richtung zur projezierten Drehachse des Laufradorgans. Vorzugsweise beträgt hierbei der Winkel α zwischen 45° - 65°. Hierdurch wird ein besonders sicherer Abtransport der Schmutzpartikel gewährleistet, da die Schmutzpartikel in den Bereich der Schaufelelemente gefördert werden.

In vorteilhafter Weise sind die Auslassöffnungen als Bohrungen ausgeführt, die kreisförmig gleichmäßig in Umfangsrichtung versetzt angeordnet sind. Aufgrund der erfindungsgemäßen Ausführungsform einer Kühlmittelpumpe können beispielsweise drei Auslassbohrungen zum wirkungsvollen Abtransport der Schmutzpartikel ausreichen.

In einer besonders vorteilhaften Ausführungsform ist der Motorrotor topfförmig ausgebildet, wobei das Antriebsorgan zylinderförmig ausgebildet ist. Trotz der topfförmigen Ausgestaltung des Motorrotors, werden die Schmutzpartikel rückstandslos aus dem Innenraum des Motorrotors abgeführt. In besonders vorteilhafter Weise ist der Motorrotor ein Außenläufer ist.

In besonders vorteilhafter Weise sind die Auslassöffnungen im äußersten Bereich des Laufradorgans beziehungsweise im Falle einer topfförmigen Ausbildung des Motorrotors im Laufradorgan oder im zylinderförmigen Antriebsorgan im Bereich des Übergangs vom Laufradorgan zum Antriebsorgan vorgesehen. Auf diese Weise wird ein Verbleiben der Schmutzpartikel im topfförmigen Motorrotor besonders wirksam vermieden.

In vorteilhafter Weise ist die Motoreinheit ein elektronisch kommutierter Elektromotor.

Des Weiteren kann in vorteilhafter Weise die Einlassöffnung als ringförmiger Spalt zwischen dem Gehäuse und dem zylinderförmigen Antriebsorgan ausgeführt sind. Insbesondere beim Nassläuferprinzip ergibt sich naturgemäß ein ringförmiger Spalt zwischen dem zylinderförmigen Antriebsorgan und dem Gehäuse, welcher auf einfache Weise die Eintrittsöffnung ausbildet.

Die Erfindung wird nachfolgend anhand einer Zeichnung näher erläutert, hierbei zeigt:
Figur 1 eine Schnittansicht einer erfindungsgemäßen KFZ-Kühlmittelpumpen,
Figur 2 eine schematische Schnittansicht der KFZ-Kühlmittelpumpe aus Fig. 1,
Figur 3 eines perspektivische Außenansicht des Laufradorgans aus Figur 1 mit einer angedeuteten Auslassmittelachsenebene und einer angedeuteten Drehachsenebene, und
Figur 4 eine perspektivische Innenansicht des Laufradorgan aus Figur 3.

Figur 1 zeigt in einer Schnittansicht eine erfindungsgemäße KFZ-Kühlmittelpumpe 2. Die KFZ-Kühlmittelpumpe 2 weist hierbei ein mehrteiliges Gehäuse 4 aus Kunststoff auf, in dem im Wesentlichen eine Motoreinheit 6 und eine Pumpeneinheit 8 vorgesehen sind. Die Pumpeneinheit 8 besteht im Wesentlichen aus einem Laufradorgan 9, das eine Drehachse 10 besitzt. Das Laufradorgan 9 weist auf bekannte Weise angeformte Schaufelelemente 12 auf. Auf bekannte Weise wird in diesem Ausführungsbeispiel durch das Laufradorgan 9 im Gehäuseteil 14 der Pumpeneinheit 8 ein Druckaufbau bewirkt, wobei Kühlfluid über einen Einlassanschluss 16 zuführbar und über einen Auslassanschluss 18 abführbar ist. Das Laufradorgan 9 der Pumpeneinheit 8 ist einstückig mit einem zylindrischen Antriebsorgan 20 der Motoreinheit 6 verbunden und bildet auf diese Weise einen topfförmigen Motorrotor 22. Eine derartige Anordnung wird üblicher Weise als Außenläufer bezeichnet. Der Motorrotor 22 ist hierbei über Lagermittel 24 in einem Spalttopf 26 des Gehäuses 4 auf bekannte Weise gelagert. Der Motorrotor 22 bildet also hier zusammen mit einem Motorstator 28 einen elektronisch kommutierten Elektromotor, wobei im Antriebsorgan 20 des Motorrotors 22 nicht weiter dargestellte eingebettete Permanentmagnete vorgesehen sind, so dass der Motorrotor 22 durch das in dem Motorstator 28 erzeugbare rotatorisch wandernde Magnetfeld mitgeschleppt und in Drehung versetzt wird. Als Einlassöffnung 30 für ein die Motoreinheit 6 zu kühlendes Kühlfluid ist im vorliegenden Ausführungsbeispiel ein ringförmiger Spalt zwischen dem Gehäuse 4, hier zwischen dem Gehäuseteil 14 und dem zylinderförmigen Antriebsorgan 20 vorgesehen. Das Kühlfluid zirkuliert also über diese Einlassöffnung 30 von einer Druckseite 32 der Pumpeneinheit 8 in einen Spalt zwischen dem zylinderförmigen Antriebsorgan 20 und dem Spalttopf 18 hin zu Auslassöffnungen 33, die ihrerseits Mittelachsen 34 aufweisen, zu einer Saugseite 36 der Pumpeneinheit 8 gefördert. Eventuell im Kühlfluid vorhandene Schmutzpartikel werden aufgrund ihrer Zentrifugalkraft im Übergang 38 zwischen dem zylinderförmigen Antriebsorgan 20 und dem Laufradorgan 9 gesammelt, so dass sie die Motoreinheit 6 und hier insbesondere die Lagermittel 24 nicht schädigen können.

Figur 2 zeigt in einer schematischen Ansicht den Kühlfluidstrom von der Einlassöffnung 30 zwischen dem Gehäuse 4 und dem Antriebsorgan 20 über einen Spalt zwischen dem Antriebsorgan 20 und dem Spalttopf 26 hin zu den Auslassöffnungen 33.

Figur 3 zeigt noch einmal in einer perspektivischen Ansicht das Laufradorgan 9 und die Auslassöffnungen 33, die hier als Bohrungen ausgeführt sind, und die kreisförmig, um 120° versetzt, angeordnet sind. Die Auslassöffnungen 33 weisen eine tangentiale Richtung auf. Deren Mittelachse 34 schließt mit der in die jeweilige Auslassöffnung 33 projezierten Drehachse 10 einen Winkel α= 65° ein. Hierbei nutzt die Auslassöffnung 33; dadurch, dass sie in Strömungsrichtung ausgerichtet ist, die Geschwindigkeitsdifferenz zwischen dem Laufradorgan 9 und dem Kühlfluid. Hierdurch wird eine strömungsgerichtete Führung des Kühlfluids vom Innenbereich des Motorrotors 22 in das Gehäuseteil 14 bewirkt, wodurch eine Ansammlung von Schmutzpartikeln wirksam vermieden wird.

Figur 4 zeigt nun in einer perspektivischen Ansicht die Innenseite des Laufradorgans 9 aus Figur 2. Durch die erfindungsgemäße Anordnung der Auslassbohrungen sammeln sich keine Schmutzpartikel mehr in einer Topfbiegung 40 des Laufradorgans 9 an. Bei einem Innendurchmesser des Laufradorgans 9 von 35mm besitzen die Auslassöffnungen 33 einen Durchmesser von 4mm und sind auf einer Kreisbahn mit einem Radius von 15,5mm angeordnet.

## Patentansprüche

1. Elektrische KFZ-Kühlmittelpumpe mit einem Gehäuse (4), das eine Pumpeneinheit (8) und eine Motoreinheit (6) aufweist, wobei die Motoreinheit (6) einen mittels Lagermitteln (24) im Gehäuse (4) gelagerten Motorrotor (22) sowie einen Motorstator (28) besitzt, wobei der Motorrotor (22) ein Laufradorgan (9) und ein in Axialrichtung verlaufendes Antriebsorgan (20) mit einer Drehachse (10) aufweist, wobei an dem Laufradorgan (9) Schaufelelemente (12) der Pumpeneinheit (8) angeordnet sind, wobei Einlass- und Auslassöffnungen (30, 33) in der Pumpeneinheit (8) mit jeweiligen Mittelachsen (34) vorgesehen sind, die ein Durchströmen der Motoreinheit (6) mit einem Kühlfluid der Pumpeneinheit ermöglicht, wobei im Laufradorgan (9) die Auslassöffnungen (33) der Pumpeneinheit (8) vorgesehen sind, wobei die Auslassöffnungen (33) im Motorrotor (22) vorgesehen sind, wobei
Mittelachsen (34) der Auslassöffnungen (33) in Auslassrichtung gesehen einen Winkel zwischen α= 10° und α= 135° mit einer Projektion der Drehachse (10) in die jeweilige Auslassöffnung (33) einschließen,
**dadurch gekennzeichnet, dass** die Auslassöffnungen (33) im Wesentlichen in tangentialer Richtung zur projezierten Drehachse (10) des Laufradorgans (9) verlaufen.

2. Elektrische KFZ-Kühlmittelpumpe nach Anspruch 1, **dadurch gekennzeichnet, dass** der Winkel α zwischen 45° - 65° beträgt.

3. Elektrische KFZ-Kühlmittelpumpe nach Anspruch 1 bis 2, **dadurch gekennzeichnet, dass** die Auslassöffnungen (33) als Bohrungen ausgeführt sind, die kreisförmig, gleichmäßig in Umfangsrichtung versetzt, angeordnet sind.

4. Elektrische KFZ-Kühlmittelpumpe nach einem der vorhergehenden Ansprüche, **dadurch gekennzeichnet, dass** der Motorrotor (22) topfförmig ausgebildet ist, wobei das Antriebsorgan (20) zylinderförmig ausgebildet ist.

5. Elektrische KFZ-Kühlmittelpumpe nach Anspruch 4, **dadurch gekennzeichnet, dass** der Motorrotor (22) ein Außenläufer ist.

6. Elektrische KFZ-Kühlmittelpumpe nach einem der vorherigen Ansprüche, **dadurch gekennzeichnet, dass** die Auslassöffnungen (33) im äußersten Bereich des Laufradorgans beziehungsweise im Falle einer topfförmigen Ausbildung des Motorrotors (22) im Laufradorgan (9) oder im zylinderförmigen Antriebsorgan (20) im Bereich des Übergangs vom Laufradorgan (9) zum Antriebsorgan (20), vorgesehen sind.

7. Elektrische KFZ-Kühlmittelpumpe nach einem der vorhergehenden Ansprüche, **dadurch gekennzeichnet, dass** die Motoreinheit (6) ein elektronisch kommutierter Elektromotor ist.

8. Elektrische KFZ-Kühlmittelpumpe nach einem der Ansprüche 4-6, **dadurch gekennzeichnet, dass** die Einlassöffnung (30) als ringförmiger Spalt zwischen dem Gehäuse (4) und dem zylinderförmigen Antriebsorgan (20) ausgeführt ist.

## Claims

1. Electric motor vehicle coolant pump comprising a housing (4) with a pump unit (8) and with a motor unit (6), wherein the motor unit (6) comprises a motor rotor (22), which is supported in the housing (4) by bearing means (24), and comprises a motor stator (28), wherein the motor rotor (22) comprises an impeller member (9) and a drive member (20) having an axis of rotation (10), the drive member (20) extending in an axial direction, wherein blade elements (12) of the pump unit (8) are arranged on the impeller member (9), wherein inlet and outlet openings (30, 33) are provided in the pump unit (8), the inlet and outlet openings (30, 33) having respective central axes (34) and allowing a cooling fluid of the pump unit to flow through the motor unit (6), wherein the outlet openings (33) of the pump unit (8) are provided in the impeller member (9), wherein the outlet openings (33) are provided in the motor rotor (22), wherein central axes (34) of the outlet openings (33), viewed in an outlet direction, define an angle between α = 10° and α = 135° with a projection of the axis of rotation (10) into the respective outlet opening (33), **characterized in that** the outlet openings (33) extend substantially in a tangential direction with respect to the projected axis of rotation (10) of the impeller member (9).

2. Electric motor vehicle coolant pump according to claim 1, **characterized in that** the angle α is between 45° to 65°.

3. Electric motor vehicle coolant pump according to claim 1 to 2, **characterized in that** the outlet openings (33) are designed as boreholes which are arranged in a circular manner, uniformly offset in the circumferential direction.

4. Electric motor vehicle coolant pump according to one of the preceding claims, **characterized in that** the motor rotor (22) is designed pot-shaped, wherein the drive member (20) is designed cylindrical.

5. Electric motor vehicle coolant pump according to claim 4, **characterized in that** the motor rotor (22) is an external rotor.

6. Electric motor vehicle coolant pump according to one of the preceding claims, **characterized in that** the outlet openings (33) are provided in the outermost region of the impeller member or, in the case of a pot-shaped design of the motor rotor (22), in the impeller member (9) or in the cylindrical drive member (20) in a transition region from the impeller member (9) to the drive member (20).

7. Electric motor vehicle coolant pump according to one of the preceding claims, **characterized in that** the motor unit (6) is an electronically commutated electric motor.

8. Electric motor vehicle coolant pump according to one of the claims 4 to 6, **characterized in that** the inlet opening (30) is provided as a ring-shaped gap between the housing (4) and the cylindrical drive member (20).

## Revendications

1. Pompe électrique pour liquide de refroidissement de véhicule à moteur, comprenant un boîtier (4) avec une unité de pompe (8) et avec une unité de moteur (6), dans laquelle l'unité de moteur (6) comprend un rotor de moteur (22), qui est supporté dans le boîtier (4) par des moyens de palier (24), et comprend un stator de moteur (28), dans lequel le rotor de moteur (22) comprend un élément de turbine (9) et un élément d'entraînement (20) ayant un axe de rotation (10), l'élément d'entraînement (20) à une direction axiale, dans lequel des éléments de pale (12) de l'unité de pompe (8) sont disposés sur l'élément de turbine (9), dans lequel des ouvertures d'entrée et de sortie (30, 33) sont prévues dans l'unité de pompe (8), les ouvertures d'entrée et de sortie (30, 33) sont prévues dans l'unité de pompe (8), les ouvertures d'entrée et de sortie (30, 33) ayant des axes centraux respectifs (34) et permettant à un fluide de refroidissement de l'unité de pompe de s'écouler à travers l'unité de moteur (6), dans lequel les ouvertures de sortie (33) de l'unité de pompe (8) sont prévues dans l'élément de turbine (9), dans lequel les ouvertures de sortie (33) sont prévues dans le rotor de moteur (22), dans lequel les axes centraux (34) des ouvertures de sortie (33), vu dans une direction de sortie, définissent un angle entre alpha = 10° et alpha = 135° avec une projection de l'axe de rotation (10) dans l'ouverture de sortie respective (33), **caractérisé en ce que** les ouvertures de sortie (33) s'étendent substantiellement dans une direction tangentielle par rapport à l'axe de rotation projeté (10) de l'élément de turbine (9).

2. Pompe électrique pour liquide de refroidissement de véhicule à moteur selon la revendication 1, **caractérisée en ce que** l'angle est compris entre 45° et 65°.

3. Pompe électrique pour liquide de refroidissement de véhicule à moteur selon la revendication 1 à 2, **caractérisée en ce que** les ouvertures de sortie (33) sont réalisées comme des orifices de forage qui sont disposés de manière circulaire, uniformément décalés dans la direction circonférentielle.

4. Pompe électrique pour liquide de refroidissement de véhicule à moteur selon l'une des revendications précédentes, **caractérisée en ce que** le rotor du moteur (22) est réalisé en forme de pot, l'organe d'entraînement (20) est réalisé de manière cylindrique.

5. Pompe électrique pour liquide de refroidissement de véhicule à moteur selon la revendication 4, **caractérisée en ce que** le rotor du moteur (22) est un rotor externe.

6. Pompe électrique pour liquide de refroidissement de véhicule à moteur selon l'une des revendications précédentes, **caractérisée en ce que** les ouvertures de sortie (33) sont prévues dans la zone la plus extérieure de l'élément de turbine ou, dans le cas d'une réalisation en forme de pot du rotor de moteur (22), dans l'élément de turbine (9) ou dans l'élément d'entraînement cylindrique (20) dans une zone de transition entre l'élément de turbine (9) et l'élément d'entraînement (20).

7. Pompe électrique pour liquide de refroidissement de véhicule à moteur selon l'une des revendications précédentes, **caractérisée en ce que** l'unité moteur (6) est un moteur électrique à commutation électronique.

8. Pompe électrique pour liquide de refroidissement de véhicule à moteur selon l'une des revendications 4 à 6, **caractérisée en ce que** l'ouverture d'entrée (30) est réalisée comme un espace annulaire entre le boîtier (4) et l'élément d'entraînement cylindrique (20).
